# EUROPÄISCHE PATENTSCHRIFT

(11) **EP 2 206 452 B1**
(45) Veröffentlichungstag und Bekanntmachung des Hinweises auf die Patenterteilung: **24.09.2014**
(21) Anmeldenummer: 10401002.0
(22) Anmeldetag: 10.01.2010
(51) Int. Cl.: A47C 3/029

(54) **Sitzmöbel mit zusätzlicher Kippelfunktion**
Seating furniture with additional tilt function
Siège doté d'une fonction d'inclinaison supplémentaire

(30) Priorität: 16.05.2009 DE 202009004823 U; 24.03.2009 DE 202009001992 U; 11.01.2009 DE 202009000020 U
(43) Veröffentlichungstag der Anmeldung: 14.07.2010
(73) Patentinhaber: Hipp, Daniela, 02708 Löbau (DE)
(72) Erfinder: Hipp, Daniela, 02708 Löbau (DE)
(74) Vertreter: Weissfloh, Ingo

(56) Entgegenhaltungen:
- US-A- 1 983 206
- US-A- 1 983 207

## Beschreibung

Es sind die verschiedensten Stuhlkonstruktionen und Schaukelstühle bekannt. So beschreibt die DE 79 07 418 einen Kippstuhl aus Holz, Metall, Kunststoff sowie anderen Werkstoffen oder in jeder verarbeitungsfähigen Werkstoffkombination, bei welchem die Standflächen des Kippstuhles in einem Winkel von 5 Grad bis 25 Grad abgeknickt sind, oder die Standfläche durch unterschiedliche lange Standbeine mit oder ohne Federung ausgebildet sind und dass der gesamte Kippstuhl, bedingt durch die abgewinkelten Standflächen bzw. durch die unterschiedlich langen Standbeine, zwei voll ausgebildete Standflächen besitzt und dass die Standflächen bzw. Standbeine mit Federungselementen ausgerüstet sind. Dabei können diese Federungselemente sowohl konstruktiver Bestandteil des Rahmens als auch Zusatzelemente aus Gummi, Kunststoff oder Metall sein.

Weiterhin wird in der DE 15 54 154 A1 ein Stuhl, insbesondere Schaukelstuhl beschrieben, der durch mindestens einen einschiebbaren und ausziehbaren Fuß durch eine Verriegelungsvorrichtung in jeder beliebigen Stellung des Stuhles durch den Benutzer feststellbar ist und durch eine derartige Anordnung des Fußes oder der Füße der Stuhl bei ausgefahrenem Fuß oder Füßen kippsicher steht.

Als nächstliegender Stand der Technik wird die Schrift US 1 983 207 A aufgeführt. Hierbei handelt es sich um ein Sitzmöbel mit zusätzlicher Kippelfunktion aus Holz, Metall oder Kunststoff, wobei das Sitzmöbel zumindest rechts und links von der Sitzfläche aus betrachtet auf Kufen befestigt ist und die Kufen einen parallel mit dem Fußboden verlaufenden Standbereich besitzen, vor dem sich ein vorderer Schaukel- bzw. Kippelbereich und hinter dem sich ein hinterer Schaukel- bzw. Kippelbereich befindet und die Schaukel- bzw. Kittelbereiche in Richtung Fußboden eine konvexe Form besitzen. Die Länge des geraden Teils der Kufe ist hierbei zwei- bis dreimal mehr als das des gekrümmten Teils.

Aufgabe der Erfindung ist es, ein Sitzmöbel mit einer zusätzlichen Kippelfunktion zu schaffen, welches außerdem noch weitere Zusatzfunktionen besitzen kann.

Mit der Erfindung wird im angegebenen Anwendungsfall erreicht, dass ein feststehender Stuhl durch den Benutzer bei einer Gewichtsverlagerung des Benutzers nach hinten gekippt werden kann und hier ähnlich wie ein Schaukelstuhl wirkt. Es kann zusätzlich in Variantenausführungen seitlich gekippelt werden. Hierzu sind an der Sitzmöbelrahmenkonstruktion Kufen vorhanden, welche sowohl ein freies Stehen des Sitzmöbels als auch ein Schaukeln bzw. Kippeln ermöglichen. Ein Umkippen ist durch die besondere Konstruktion und Dimensionierung und Formgebung der Rahmenteile und der Kufe fast unmöglich. Durch das hilfsmittelfreie Stehen des Sitzmöbels eignet sich dieses auch als einfaches Sitzmöbel. Durch diese Kippelfunktion kann bei einem längeren Sitzen leicht eine andere Körperstellung eingenommen werden. Durch die Kufen wird eine Zerstörung des Fußbodens vermieden, die sonst beim Kippeln eines normalen Stuhles möglich ist. Außerdem ist die Kippelfunktion mit dem erfindungsgemäßen Sitzmöbel wesentlich sicherer als bei einem herkömmlichen Stuhl.

Vorteilhafte Ausgestaltungen der Erfindung sind in den Ansprüchen 2 bis 9 dargestellt. Nach Anspruch 2 besitzt die Kufe bogenförmige Unter- und Oberseite im Schaukelbereich und im Standbereich auf der Unterseite eine Aussparung. Dies dient neben der sicheren Funktion auch dem Design eines Stuhles. Nach Anspruch 3 besitzt der Stuhl ein schräggestelltes, durchgehendes hinteres Stuhlbein, welches durch eine rückwärtige Stütze zusätzlich stabilisiert ist. Die nach Anspruch 4 zusätzlich an beiden Enden der Kufen angebrachten Stoppnasen verhindern ein Weiterkippeln über den Bereich der Stoppnasen hinaus. Außerdem können nach Anspruch 4 die Kufen auf der Unterseite einen Kunststoffbelag, Filzbelag oder Kunststoffschuh besitzen, der über die Kufen gestülpt ist. Dieser Kunststoffbelag dient zum Schutz der Kufen und zur Geräuschminderung beim Kippeln. Die Stoppnasen können in den Kunststoffbelag integriert sein. Nach Anspruch 5 ist die Kufe wesentlich über der Hinterkante eines hinteren Stuhlbeines verlängert und ergibt somit eine sichere Kippelfunktion. Indem nach Anspruch 6 die Kufe ein Zubehörteil ist, lassen sich beliebige Stühle mit der Kufe nachrüsten. Somit erweitert sich der Einsatzbereich insbesondere der Kufe. Nach Anspruch 7 bestehen Seitenteile aus einem Stück. Dies dient dem Design des Stuhles. Bei der Weiterbildung nach Anspruch 8 besitzt ein Rahmenteil eine Z-Form. Der untere Bogen übernimmt hier die Kufenfunktion und ist auch entsprechend ausgebildet. Nach Anspruch 9 besteht zusätzlich eine seitliche Kippmöglichkeit des Sitzmöbels. Hierdurch ist das Sitzmöbel auch für gesundheitsmedizinische Anwendungen einsetzbar.

Mehrere Ausführungsbeispiele der Erfindung sind in den Zeichnungen dargestellt und werden im Folgenden näher beschrieben. Es zeigen:
Fig. 1 eine schematische Darstellung eines Stuhles in Vorderansicht,
Fig. 2 eine Darstellung der Unteransicht eines Stuhles,
Fig. 3 eine schematische Darstellung eines Stuhles in Seitenansicht im Bereich der Kufe mit zwei Schaukelbereichen und
Fig. 4 eine Seitenansicht eines Kippelstuhls mit einem z-förmigen Rahmenteil.

Der erfindungsgemäße Stuhl 1 aus Holz, Metall oder Kunststoff besitzt zwei seitliche Rahmenteile 2. Jeweils ein Rahmenteil 2 besitzt eine Rückenlehnenauflage 3, eine Zarge 4 als Sitzflächenauflage 4 sowie ein vorderes Stuhlbein 5a und ein hinteres Stuhlbein 5b. Die Rückenlehnenauflage 3 geht in das hintere Stuhlbein 5b über. Beide Rahmenteile 2 sind durch mindestens zwei Verbindungsstege 6 zu einem Stuhlrahmen 7 verbunden. Die Verbindungsstege 6 sind jeweils zwischen den vorderen Stuhlbeinen 5a und hinteren Stuhlbeinen 5b angeordnet. An der Unterseite der Rahmenteile 2 an den Enden der Stuhlbeine 5a, 5b ist eine einen Standbereich 10 und einen Schaukelbereich 11 bzw. Kippelbereich 11 bildende Kufe 8 vorhanden. Die Kufe 8 verbindet jeweils das vordere Stuhlbein 5a und hintere Stuhlbein 5b.

Zum Erreichen eines angenehmen Sitzgefühls ist die Sitzflächenauflage 4 vom Bereich des vorderen Stuhlbeines 4 in Richtung der Rückenlehnenauflage 3 zwischen ein Zentimeter bis fünf Zentimeter geneigt. Im Bereich des vorderen Stuhlbeines 5a ist eine konvexe Rundung an der Sitzflächenauflage 4 vorhanden. Durch diese Rundung liegen die Kniekehlen des Stuhlbenutzers beim Kippeln an der Sitzfläche 12 an. Dies gibt ein sicheres Gefühl, da die Beine beim Kippeln ja kurzzeitig in der Luft hängen. Die Rückenlehnenauflage 3 ist zur Vertikalen zwischen 0 Grad bis 13 Grad nach hinten geneigt. Die Rückenlehnenauflage 3 verjüngt sich nach oben. Unterhalb der Sitzflächenauflage 4 ist das hintere Stuhlbein 5b um zwischen 3 und 20 Grad nach hinten abgewinkelt. Die Höhe der Sitzfläche 12 beträgt im Bereich der vorderen Stuhlbeine 5a bei einem stehenden Stuhl zwischen 37 cm und 44 cm. Im Bereich der hinteren Stuhlbeine 5b beträgt die Höhe zwischen 33 cm und 40 cm.

Die Sitzfläche 12 und die Rückenlehne 13 können zur Verbesserung des Komforts jeweils mit einer Polsterung versehen sein.

Die besondere Gestaltung der Kufe 8 ermöglicht ein Kippeln mit dem Stuhl 1, Bank 1, Hocker 1 oder Sessel 1. Die Kufe 8 besitzt in Richtung Fußboden 21 bogenförmige Abschnitte als Schaukel- oder Kippelbereich 11 und einen Standbereich 10. Der Standbereich 10 befindet sich zwischen dem vorderen Stuhlbein 5a und der Mitte zwischen den Stuhlbeinen 5, 5a. Der Standbereich kann durch zwei plane standfußartige Erhebungen 9 begrenzt sein. Der Bereich zwischen den standfußartigen Erhebungen 9 ist um 2mm bis 15mm flacher als die standfußartigen Erhebungen 9 und bildet somit eine Aussparung. Somit wird die Standsicherheit auch bei unebenen Böden gewährleistet. Der Schaukelbereich 11 schließt sich an dem Standbereich 10 an. Die hintere standfußartige Erhebung 9 geht in den Schaukelbereich 11 fließend über. Somit befindet sich der Schaukelbereich 11 zwischen der Mitte zwischen den Stuhlbeinen 5, 5a und dem hinteren Stuhlbein 5b. In Richtung des hinteren Stuhlbeines 5b verläuft die Kufe 8 nach oben bogenförmig. Zur sicheren Benutzung ist die Kufe 8 über das hintere Stuhlbein 5b verlängert. Dieses verlängerte Ende der Kufe 8 kann bis zu 20 cm betragen.

Für eine individuelle Gestaltung sind die Sitzfläche 12 und die Rückenlehne 13 je nach Bedarf geschraubt oder geklebt. Eine Kombination beider Varianten ist ebenfalls möglich. Die Sitzfläche 12 kann aus nur einem Stück gefertigt sein oder aus Teilflächen in Form von Streifen bestehen. Ebenso kann die Rückenlehne 13 geschraubt oder geklebt sein. Auch die Variante einer Rückenlehne 13 aus einem einzigen Stück oder aus einzelnen Teilen ist einsetzbar.

Die Kufen 8 können an der Unterseite mit einem Kunststoffbelag oder Filzbelag versehen werden. Es kann auch von der Unterseite der Kufen 8 eine Art Schuh aus Kunststoff über die Kufen 8 geschoben werden, der etwas in den Seitenbereich der Kufen 8 reicht. Durch den Kunststoffbelag, Filzbelag oder Kunststoffschuh soll eine Belastung des Untergrundes beim Kippeln minimiert werden und außerdem können hierdurch Kippelgeräusche vermieden werden.

Die Kufen 8 besitzen im Bereich des vorderen Stuhlbeins 5a nach dem Standbereich 10 einen zusätzlich ausgebildeten vorderen Schaukelbereich 11a bzw. Kippelbereich 11a. Bei dieser Ausführungsart kann auch nach vorn gekippelt werden. Vorteilhaft ist dieser vordere Schaukelbereich 11a bzw. Kippelbereich 11a nur ungefähr 5 cm lang und ermöglicht somit nur einen kleinen Winkel beim Kippeln aus der Senkrechten nach vorn.

Der vordere Schaukelbereich 11a bzw. Kippelbereich 11a besitzt einen Öffnungswinkel zwischen Fußboden 21 und Vorderkante Kufe 8 von drei Grad bis acht Grad und der hintere Schaukelbereich 11b bzw. Kippelbereich 11b einen Öffnungswinkel zwischen Fußboden 21 und Hinterkante Kufe 8 von zehn Grad bis zwanzig Grad. Die Gesamtlänge der Kufe 8 teilt sich auf in den vorderen Schaukelbereich 11a bzw. Kippelbereich 11a von 10 bis 25 % der Gesamtlänge, den Standbereich 10 von 25 bis 45 % der Gesamtlänge und den hinteren Schaukelbereich 11b bzw. Kippelbereich 11b von 30 % bis 50 % der Gesamtlänge.

Zur Erhöhung der Sicherheit beim Kippeln sind an beiden Enden der Kufen 8 auf deren Unterseite Stoppnasen 19 angeordnet. Diese Stoppnasen 19 schränken den Schaukelbereich ein. Diese Stoppnasen 19 können auch am Kunststoffbelag oder Kunststoffschuh angeordnet sein und somit in den Kunststoffbelag oder Kunststoffschuh integriert sein. Diese Stoppnasen 19 können in die Kufen 8 integriert sein oder sind als gesondertes Bauteil auf den Kufen 8 angeordnet.

Die Kufe 8 ist auch als Einzelstückpaar an nahezu jeden Stuhl montierbar. Dafür werden die jeweiligen Stuhlbeine 5a, 5b entsprechend der Bauhöhe und der Form der Kufe 8 und der gewünschten Höhe des Stuhls 1 gekürzt. Die Kufe 8 wird von unten oder seitlich an die Stuhlbeine 5a, 5b geklebt und/oder geschraubt.

Unter der Sitzfläche 12 zwischen den rechten und linken Beinen 5a und 5b kann der gesamte Zwischenraum bis zu den Kufen 8 oder nur ein Teil des Zwischenraumes mit einem Fach 14 oder einer Schublade 14 versehen werden. Damit ergibt sich ein Staufach für Taschen oder Ranzen. Dies ist besonders vorteilhaft beim Einsatz des Stuhls in Schulen. Dieses Fach 14 kann auch mit einer Klappe verschließbar gestaltet werden. Somit können beim Kippeln keine Gegenstände aus dem Fach 14 herausfallen.

In einer Variante des Stuhles 1 sind zwischen den beiden Kufen 8 Verbindungsstreben 15 angeordnet. Diese befinden sich im Bereich der vorderen Stuhlbeine 5a und hinteren Stuhlbeine 5b. Zwischen den Verbindungsstreben 15 ist in der Mitte eine Mittelkufe 16 vorhanden. Die Verbindungsstreben 15 sind nach unten, in Richtung Fußboden 21 ballig ausgeführt. Der höchste Punkt der balligen Erhebung der Verbindungsstreben 15 ragt über dem Kufenbereich der Kufen 8 an den Stuhlbeinen 5a und 5b hinaus. Die Mittelkufe 16 besitzt an der Unterseite einen geraden Standbereich 10. Dieser reicht vom vorderen Stuhlbein 5a bis zur Mitte zwischen den vorderen Stuhlbeinen 5a und den hinteren Stuhlbeinen 5b. Anschließend geht die Mittelkufe 16 in einen konvex ausgebildeten Schaukelbereich 11 über. Durch diese Konstruktion ist zusätzlich eine seitliche Kippelbewegung mit dem Stuhl 1 möglich.

Bei dem Sitzmöbel 1 kann das Rahmenteil 2 vorteilhaft eine Z-Form besitzen, wobei der obere Bogen die Zarge 4 und der untere Bogen die Kufe 8 mit vorderen Kippelbereich 11a, Standbereich 10 und hinteren Kippelbereich 11b bildet.

Das Sitzmöbel 1 kann auch in Form eines Freischwingers ausgebildet sein. Die rechts und links von der Sitzfläche aus betrachtet auf dem Fußboden 21 verlaufenden Rohre sind derart als Kufen 8 ausgebildet, dass ein parallel mit dem Fußboden 21 verlaufender Standbereich 10 vorhanden ist, vor dem sich ein vorderer Schaukelbereich 11a bzw. Kippelbereich 11a und hinter dem sich ein hinterer Schaukelbereich 11b bzw. Kippelbereich 11b befindet. Die Schaukelbereiche 11a, 11b bzw. Kippelbereiche 11a, 11b besitzen in Richtung Fußboden 21 eine konvexe Form mit einem Stopper 19. Die Öffnungswinkel und die Länge der Teilbereiche besitzen gegenüber der Kippelstuhlausführung aus Holz oder Kunststoff andere Werte. Der vordere Schaukelbereich 11a bzw. Kippelbereich 11a besitzt einen Öffnungswinkel zwischen Fußboden 21 und Stopper 19 von drei Grad bis acht Grad und der hintere Schaukelbereich 11b bzw. Kippelbereich 11b einen Öffnungswinkel zwischen Fußboden 21 und querverlaufenden Rohr von fünf Grad bis 15 Grad. Die Gesamtlänge der Kufe 8 teilt sich auf in den vorderen Schaukelbereich 11a bzw. Kippelbereich 11a von 10 bis 25 % der Gesamtlänge, der Standbereich 10 von 30 bis 50 % der Gesamtlänge und der hintere Schaukelbereich 11b bzw. Kippelbereich 11b von 25 % bis 40 % der Gesamtlänge.

### Zusammenstellung der Bezugszeichen

- 1: - Stuhl, Schaukelstuhl, Sitzmöbel, Bank, Hocker, Sessel
- 2: - Rahmenteil
- 3: - Rückenlehnenauflage
- 4: - Sitzflächenauflage
- 5a: - vorderes Stuhlbein
- 5b: - hinteres Stuhlbein
- 6: - Verbindungssteg
- 7: - Stuhlrahmen
- 8: - Kufe
- 9: - standfußartige Erhebung
- 10: - Standbereich
- 11a: - vorderer Schaukelbereich, Kippelbereich
- 11b: - hinterer Schaukelbereich, Kippelbereich
- 12: - Sitzfläche
- 13: - Rückenlehne
- 14: - Fach, Schublade
- 15: - Verbindungsstrebe
- 16: - Mittelkufe
- 19: - Stoppnasen
- 21: - Fußboden

## Patentansprüche

1. Sitzmöbel mitzusätzlicher Kippelfunktion aus Holz, Metall oder Kunststoff, wobei das Sitzmöbel (1) zumindest rechts und links von der Sitzfläche aus betrachtet auf Kufen (8) befestigt ist und die Kufen (8) einen parallel mit dem Fußboden (21) verlaufenden Standbereich (10) besitzen, vor dem sich ein vorderer Schaukelbereich (11a) bzw. Kippelbereich (11a) und hinter dem sich ein hinterer Schaukelbereich (11b) bzw. Kippelbereich (11b) befindet, die Schaukelbereiche (11a, 11b) bzw. Kippelbereiche (11a, 11b) in Richtung Fußboden (21) eine konvexe Form besitzen,
**dadurch gekennzeichnet,**
**dass** der vordere Schaukelbereich (11a) bzw. Kippelbereich (11a) einen Öffnungswinkel zwischen Fußboden (21) und Vorderkante Kufe (8) von 3 Grad bis 8 Grad und der hintere Schaukelbereich (11b) bzw. Kippelbereich (11b) einen Öffnungswinkel zwischen Fußboden (21) und Hinterkante Kufe (8) von 10 Grad bis 20 Grad besitzt und die Gesamtlänge der Kufe (8) sich aufteilt in den vorderen Schaukelbereich (11a) bzw. Kippelbereich (11a) von 10 bis 25 % der Gesamtlänge, den Standbereich (10) von 25 bis 45 % der Gesamtlänge und den hinteren Schaukelbereich (11b) bzw. Kippelbereich (11b) von 30 % bis 50 % der Gesamtlänge.

2. Sitzmöbel nach Anspruch 1,
**dadurch gekennzeichnet,**
**dass** die Kufen (8) an der Unterseite und an der Oberseite bogenförmig im Schaukelbereich (11) bzw. Kippelbereich (11) ausgeführt sind, wobei der Standbereich (10) durch zwei plane standfußartige Erhebungen (9) begrenzt ist und der Bereich zwischen den standfußartigen Erhebungen (9) um 2 mm bis 15 mm flacher als die standfußartigen Erhebungen (9) ist und somit eine Aussparung besitzt und die hintere standfußartige Erhebung (9) in den hinteren bogenförmigen Schaukelbereich (11b) bzw. Kippelbereich (11b) übergeht.

3. Sitzmöbel nach einem der vorhergehenden Ansprüche,
**dadurch gekennzeichnet,**
**dass** zwischen einem hinteren Stuhlbein (5b) zur Kufe (8) eine rückwärtige Stütze angeordnet ist.

4. Sitzmöbel nach einem der vorhergehenden Ansprüche,
**dadurch gekennzeichnet,**
**dass** an beiden Enden der Kufen (8) auf deren Unterseite Stoppnasen (19) angeordnet sind, die in die Kufen (8) integriert sind oder an den Kufen (8) als eigenständiges Bauteil angeordnet sind und/oder die Kufen (8) auf ihren Unterseiten einen Kunststoffbelag, Filzbelag oder Kunststoffschuh besitzen und die Stoppnasen (19) in den Kunststoffbelag integriert sind.

5. Sitzmöbel nach einem der vorhergehenden Ansprüche,
**dadurch gekennzeichnet,**
**dass** die Kufe (8) zwischen 0,5 cm und 20 cm über der Hinterkante eines hinteren Stuhlbeines (5b) übersteht.

6. Sitzmöbel nach einem der vorhergehenden Ansprüche,
**dadurch gekennzeichnet,**
**dass** die Kufe (8) ein Zubehörteil ist, wobei dieses an die Stuhlbeine eines Stuhls durch Kleben und/oder Schrauben montiert ist.

7. Sitzmöbel nach einem der vorhergehenden Ansprüche,
**dadurch gekennzeichnet,**
**dass** ein Rahmenteil (2) mit einem hinteren Stuhlbein (5b), einer Zarge (4), einem vorderen Stuhlbein (5a) und der Kufe (8) aus einem Teil besteht.

8. Sitzmöbel nach einem der vorhergehenden Ansprüche,
**dadurch gekennzeichnet,**
**dass** ein Rahmenteil (2) eine Z-Form besitzt, wobei der obere Bogen eine Zarge (4) und der untere Bogen die Kufe (8) mit vorderen Kippelbereich (11a), Standbereich (10) und hinteren Kippelbereich (11b) bildet.

9. Sitzmöbel nach einem der vorhergehenden Ansprüche,
**dadurch gekennzeichnet,**
**dass** zwischen den beiden Kufen (8) im Bereich von vorderen und hinteren Stuhlbeinen (5a, 5b) jeweils eine Verbindungsstrebe (15) vorhanden ist und dass zwischen den Verbindungsstreben (15) in der Mitte eine Mittelkufe (16) vorhanden ist, wobei die Verbindungsstreben (15) nach unten ballig ausgeführt sind und der höchste Punkt der balligen Erhebung über dem Kufenbereich der Kufen (8) an den Stuhlbeinen (5a, 5b) hinausragt und die Mittelkufe (16) an der Unterseite einen geraden Standbereich (10) besitzt, der vom vorderen Stuhlbein (5a) bis zur Mitte zwischen den vorderen Stuhlbeinen (5a) und den hinteren Stuhlbeinen (5b) reicht und anschließend einen konvex ausgebildeten Schaukelbereich (11) bzw. Kippelbereich (11) besitzt.

## Claims

1. Seating furniture with additional wobbling function from wood, metal or plastic, with the seating furniture (1) being fixed on skids (8) at least on the right and left side viewed from the seating surface and the skids (8) have a standing area (10) that is parallel to the floor (21) and in front of which is a front rocking area (11a) or wobbling area (11a) and on the rear of which is a rear rocking area (11b) or wobbling area (11b), with the rocking areas (11a, 11b) or wobbling areas (11a, 11b) having a convex shape towards the floor (21) **characterized in that** the front rocking area (11a) or wobbling area (11a) has an angle between floor (21) and front edge of the skid (8) of 3 degrees up to 8 degrees and the rear rocking area (11b) or wobbling area (11b) has an angle between floor (21) and rear edge of the skid (8) of 10 degrees up to 20 degrees and the overall length of the skid (8) is subdivided in the front rocking area (11a) or wobbling area (11a) the length of which is 10% to 25% of the total length, the standing area (10) the length of which is 25% to 45% of the total length and the rear rocking area (11b) or wobbling area (11b) the length of which is 30% to 50% of the total length.

2. Seating furniture according to claim 1,
**characterised in that**
the skids (8) are arch-shaped on their top and bottom sides in the rocking area (11) or wobbling area (11), with the standing area (10) being limited by two flat, foot-like elevations (9) and the area between the foot-like elevations (9) being flatter than the foot-like elevations (9) by 2 mm up to 15 mm and having thus a recess and the rear foot-like elevation (9) changing into the rear arch-shaped rocking area (11b) or wobbling area (11b).

3. Seating furniture according to any of the preceding claims **characterised in that** a rear-side support is located between one rear chair leg (5b) and the skid (8).

4. Seating furniture according to any of the preceding claims **characterised in that** stop noses (19) are arranged on both ends of the skids (8), which are integrated in the skids (8) or are attached on the skids (8) as a separate part and/or the skids (8) have a plastic lining, felt lining or plastic shoe and the stop noses (19) are integrated in the plastic lining.

5. Seating furniture according to any of the preceding claims **characterised in that** the skid (8) protrudes over the rear edge of one of the rear chair legs (5b) by 0.5 cm up to 20 cm.

6. Seating furniture according to any of the preceding claims **characterised in that** the skid (8) is an accessory part that is attached to the chair legs of the chair by bonding and/or screwing.

7. Seating furniture according to any of the preceding claims **characterised in that** the frame part (2) is a single part consisting of one of the rear chair legs (5b), one body (4), one of the front chair legs (5a) and the skid (8).

8. Seating furniture according to any of the preceding claims **characterised in that** the frame part (2) is Z-shaped, with the upper arch forms a body (4) and the bottom arch forms the skid (8) with the front wobbling area (11a), standing area (10) and rear wobbling area (11b).

9. Seating furniture according to any of the preceding claims **characterised in that** there is each one connecting brace (15) between both skids (8) in the area of the front and rear chair legs and that there is one centre skid (16) between the connecting braces (15) in the middle, with the connecting braces (15) have a crowned shape on their underside and the highest point of the crowned elevation protrudes over the skid area of the skids (8) on the chair legs (5a, 5b), and the centre skid (16) has a straight standing area (10) on its underside that stretches from the front chair legs (5a) up to the middle between the front chair legs (5a) and the rear chair legs (5b) and has then a convex-shaped rocking area (11) or wobbling area (11).

## Revendications

1. Siège avec fonction bascule supplémentaire en bois, métal ou plastique, avec le siège (1) fixé au moins à droite et à gauche du point de vue de l'assise sur des patins (8) et les patins (8) possèdent une zone d'appui (10) placée parallèlement au sol (21) et devant laquelle se trouve une zone de balancement (11a) voire une zone de basculement (11a) avant et derrière laquelle se trouve une zone de balancement (11b) voire une zone de basculement (11b) arrière. Les zones de balancement (11a, 11b) voire les zones de basculement (11a, 11b) possèdent une forme convexe en direction du sol (21), **caractérisé par le fait**
**que** la zone de balancement (11a) voire la zone de basculement (11a) avant possède un angle d'ouverture entre le sol (21) et le bord avant du patin (8) situé entre 3 degrés et 8 degrés et la zone de balancement (11b) voire la zone de basculement (11b) arrière possède un angle d'ouverture entre le sol (21) et le bord arrière du patin (8) situé entre 10 degrés et 20 degrés et la longueur totale du patin (8) se divise dans la zone de basculement (11a) voire la zone de basculement (11a) avant de 10 à 25% de la longueur totale, la zone d'appui (10) de 25 à 45% et la zone de balancement (11b) voire la zone de basculement (11b) arrière de 30 à 50% de la longueur totale.

2. Siège selon la revendication 1.,
**caractérisé par le fait**
**que** les patins (8) sur la partie inférieure et la partie supérieure ont une forme courbée dans la zone de balancement (11) voire la zone de basculement (11) et la zone d'appui (10) est limitée par deux élévations (9) planes en forme de socle et la zone entre les deux élévations (9) en forme de socle est plus plate de 2 mm à 15 mm que les élévations (9) en forme de socle et possède donc une réservation et l'élévation (9) arrière en forme de socle est en continuité avec la zone de balancement (11b) voire la zone de basculement (11b) arquée arrière.

3. Siège selon l'une des revendications précédentes, **caractérisé par le fait qu'**un support arrière est placé entre un pied de chaise arrière (5b) vers le patin (8).

4. Siège selon l'une des revendications précédentes, **caractérisé par le fait que** sous les patins (8) des deux côtés se trouvent des éléments d'arrêt (19) qui sont intégrés dans les patins (8) et que les patins (8) possèdent un revêtement en plastique, en feutrine ou un revêtement intégral en matériau synthétique sur leurs faces inférieures et que les éléments d'arrêt sont intégrés dans le revêtement plastique.

5. Siège selon l'une des revendications précédentes, **caractérisé par le fait que** le patin (8) dépasse entre 0,5 cm et 20 cm du bord arrière d'un des pieds de chaise (5b) arrières.

6. Siège selon l'une des revendications précédentes, **caractérisé par le fait que** le patin (8) est un accessoire qui peut être monté sur les pieds de la chaise en le collant et/ou en le vissant.

7. Siège selon l'une des revendications précédentes, **caractérisé par le fait qu'**un élément cadre (2) forme une seule pièce avec le pied de chaise arrière (5b), le cadre (4), le pied de chaise avant (5a) et le patin (8).

8. Siège selon l'une des revendications précédentes, **caractérisé par le fait qu'**un élément cadre (2) possède une forme en Z, que l'arc supérieur forme un cadre (4) et que l'arc inférieur forme le patin (8) avec la zone de basculement avant (11a), la zone d'appui (10) et la zone de basculement arrière (11b).

9. Siège selon l'une des revendications précédentes, **caractérisé par le fait qu'**entre les deux patins (8), dans la partie des pieds de chaise avant et arrière (5a, 5b), se trouve respectivement une barre de liaison (15) et qu'entre les barres de liaison (15) se trouvent au milieu un patin médian (16). Les barres de liaison (15) ont une forme bombée vers le bas et le point le plus élevé de l'élévation bombée au-dessus de la zone des patins (8) dépasse au niveau des pieds de la chaise (5a, 5b). Le patin médian (16) possède une zone d'appui (10) droite sur la partie inférieure qui s'étend du pied avant (5a) de la chaise jusqu'au milieu des pieds de chaise avant (5a) et les pieds de chaise arrières (5b) et présente ensuite une zone de balancement (11) voire une zone de basculement (11) de forme convexe.
